# EUROPÄISCHE PATENTSCHRIFT

(11) **EP 1 825 039 B1**
(45) Veröffentlichungstag und Bekanntmachung des Hinweises auf die Patenterteilung: **05.11.2008**
(21) Anmeldenummer: 05812887.7
(22) Anmeldetag: 08.12.2005
(51) Int. Cl.: D01G 15/76

(54) **VORRICHTUNG FÜR DIE ABFALLENTSORGUNG AN DER KARDE**
UNIT FOR REMOVING WASTE IN A CARDING DEVICE
DISPOSITIF D'EVACUATION DES DECHETS SUR UNE CARDE

(30) Priorität: 14.12.2004 CH 20642004; 04.02.2005 CH 1682005
(43) Veröffentlichungstag der Anmeldung: 29.08.2007
(73) Patentinhaber: MASCHINENFABRIK RIETER AG, 8406 Winterthur (CH)
(72) Erfinder: GRESSER, Götz Theodor, CH-8400 Winterthur (CH); GEISSMANN, Beat, CH-9014 St. Gallen (CH)
(74) Vertreter: De Colle, Piergiacomo
(86) Internationale Anmeldenummer: PCT/CH2005/000733
(87) Internationale Veröffentlichungsnummer: WO 2006/063477

(56) Entgegenhaltungen:
- EP-A- 0 750 059
- DE-A1- 4 129 806
- GB-A- 987 001
- US-A- 3 150 415
- US-A- 5 709 721

## Beschreibung

Die Erfindung betrifft eine Vorrichtung für die Abfallentsorgung an der Karde, insbesondere die Entsorgung von Abfall, ausgeschieden an dem Vorreisser und/ oder dem Reinigerschacht.

Die Aufgaben von einer Karde sind die Auflösung bis zur Einzelfaser, das Ausscheiden von Verunreinigungen, das Ausscheiden von Staub, das Auflösen von Nissen und ein Band zu bilden. Das Ausscheiden von Verunreinigungen geschieht vor allem im Bereich des Vorreissers. Nur ein kleiner Teil der Verunreinigungen geht mit dem Deckelabgang mit oder fällt an anderen Stellen aus. Der Reinigungsgrad der modernen Karde ist mit 80 - 95% sehr hoch. Durch die aggressive Auflösung der Flocken an der Speisemulde durch den Vorreisser wird sehr viel Schmutz freigesetzt. Dadurch besitzt der Abgang am Vorreisser sehr viel Schmutz (70-90%).Im Gegensatz zum Abgang bei der Trommel oder beim Deckel, dieser enthält eher Staub, Nissen, Kurzfasern und Gutfasern; Die Ausscheidung am Vorreisser findet über einstellbare Messer statt. Wenn ein hoher Reinigungsgrad gewünscht ist, werden diese Messer derart eingestellt, dass mehr Material ausgeschieden wird. Da die Messer am Vorreisser sehr selektiv abtrennen, wird hauptsächlich "dunkler Abgang" (Staub, Stengelteile, Blattreste, seed coat fragments) ausgeschieden. Es entsteht ein Abgang, der nur noch Material enthält, dass für den weiteren Spinnprozess unbrauchbar ist. Durch das separate Auffangen dieses Materials, kann dieses getrennt entsorgt und wieder aufbereitet werden. So wird der "dunkle Abgang" bei der Wiederaufbereitung nicht mehr dem Spinnprozess zugeführt und in der Regel zu Pellets gepresst und verkauft. Auch für die Beobachtung der Reinigungsfunktion des Vorreissers ist es von Vorteil, wenn das ausgeschiedene Material separat beurteilt werden kann.

Ferner kann eine Reinigungsstelle an der Auflösewalze im Füllschacht vorgesehen werden. Auch bei dieser Reinigungsstelle ist die Ausscheidung selektiv und kann je nach Einstellung eine hohe Menge an "dunklem Abgang" enthalten.

Die einzelne Ausscheidungsstelle der Karde - sowohl die des Vorreissers als auch die der Trommel und Deckel - werden bei einer heutigen Karde in eine Sammelleitung zusammengeführt und in einen zentralen Abfallbehälter abtransportiert. Die Absaugungskapazität ist beschränkt, teils durch die hohen Kosten und teils durch den negativen Effekt, der eine zu starke Absaugung auf die Ausscheidungseffizienz der einzelnen Ausscheidungsstelle hat.
Daher wird in z. B. EP 750 059 ein System vorgestellt, wobei der Abfall des Vorreissers in einen separaten Behälter fällt und daraus nur intermittierend entfernt wird. Durch kurzfristiges Drosseln der Absaugung an der übrigen Stelle und den Behälter in dieser Periode abzusaugen, können grössere Beeinflussung der übrigen Stellen minimiert werden und der Abfall kann, wenn nötig, mittels eine Klappe via eines separates Weges entsorgt oder gesammelt werden. Allerdings ist eine Voraussetzung dieser Methode, dass die Ausscheidungsstellen an den Vorreissern nach unten gerichtet sind, die Ausscheidungsstellen, die oberhalb der Walze angeordnet sind, brauchen eine Absaugung, um die ausgeschiedenen Teilchen wegzutransportieren, bevor diese wieder auf die Walze zurückgezogen werden.

Die US 3,150,415 offenbart ein System, bei dem der Abfall von der Ausscheidungsstelle weggesaugt oder weggeblasen wird. Unter der Karde wird dieser Abgang in einem Kanal gesammelt und in einen Sammelbehälter geblasen. Der Transport des Abfalls führt dabei über eine Art Sieb, wo die schweren Teile nach unten fallen und dadurch vor allem Faserabfall in den Sammelbehälter gelangt. Der Durchfall durch das Sieb wird dadurch unterstützt, dass das die Blasluft erzeugende Gebläse vom Sieb die notwendige Luft ansaugt und damit den durchgefallenen Abfall in einem unter dem Sieb angeordnetem Feinfilter abscheidet. Das System hat den Nachteil, dass zur Entleerung in das System eingegriffen werden muss, was nur während einer kurzen Abschaltung erfolgen kann.

Es ist daher die Aufgabe der Erfindung, eine Abgangsvorrichtung und ein Verfahren bereitzustellen, die die genannten Nachteile vermeidet, die insbesondere eine separate Entsorgung ermöglicht ohne einen effektiven Einfluss auf die Ausscheidungsstellen der Karde auszuüben.

Diese Aufgabe wird erfindungsgemäss gelöst durch eine Vorrichtung nach Anspruch 1.

Die Abgangsvorrichtung besteht aus einem Behälter mit mindestens zwei Kammern, getrennt durch eine luftdurchlässige Wand, z. B. ein Filtertuch, ein gelochtes Blech oder Siebblech. Die Kammer, die effektiv den Abfall sammelt, hat mindestens einen Eingang verbunden mit einer Ausscheidungsstelle oder den Ausscheidungsstellen, damit der Abfall separat zu den übrigen Ausscheidungsstellen aufgefangen werden kann und einen Ausgang für den Weitertransport des aufgefangenen Materials. Zusätzlich kann auch noch eine Öffnung für Spülluft vorhanden sein. Die andere Kammer hat lediglich eine Öffnung, die mit einer Unterdruckquelle verbunden ist. Diese Quelle kann zum Beispiel der zentrale Absaugkanal sein, der für die übrigen Ausscheidungsstellen benutzt wird. Ausser dem Eingang verbunden mit der Ausscheidungsstelle, sind sämtliche Aus- und Eingänge mit Mittel zum Öffnen und Schliessen versehen, damit das Verfahren gesteuert ablaufen kann.

Im normalen Betrieb wird der Eingang, verbunden mit der Ausscheidungsstelle, und der Ausgang, der mit einer Unterdruckquelle in Verbindung steht, offen sein, dadurch wird der ausgeschiedene Abfall abgesaugt und mit Hilfe der luftdurchlässigen Wand in der Auffangkammer gehalten. Die abgesaugte Luft verlässt durch die luftdurchlässige Wand via den Ausgang in der zweiten Kammer das Gehäuse. Vorzugsweise sind Eingang und luftdurchlässige Wand derart angeordnet, dass der Luftstrom die luftdurchlässige Wandfläche überstreichen kann und dadurch die luftdurchlässige Wand reinigt. Hierdurch werden manuelle Reinigungsvorgänge eliminiert und auch Reinigungsvorrichtungen für die luftdurchlässige Wand sind überflüssig. Vorzugsweise ist die luftdurchlässige Wand gegenüber den Ausgang, der mit der Unterdruckquelle verbunden ist, derart angeordnet, dass optimal von der Oberfläche der luftdurchlässigen Wand Gebrauch gemacht wird. Wird insbesondere die Distanz zwischen Eingang und Ausgang so weit möglich auseinander gewählt, kann die luftdurchlässige Wand über die ganze Oberfläche genutzt werden.

Vorzugsweise ist der Eingang derart angeordnet, dass die Schwerkraft zusätzlich für das Ablegen des Schmutzmaterials verantwortlich sein kann, allerdings ohne die Wirkung der luftdurchlässigen Wand zu beeinträchtigen. Vorzugsweise sind Eingang und Ausgang derart angeordnet, dass der Materialluftstrom der längste Weg über die luftdurchlässige Wand ablegen kann, damit die Ausscheidungsfunktion dieser Wand optimal genutzt wird.

Intermittierend wird dann der Ausgang, verbunden mit einer Unterdruckquelle, geschlossen und der Ausgang verbunden mit dem Kanal für den Abtransport, der auch mit einer Unterdruckquelle verbunden ist, geöffnet. Eventuell wird auch noch ein Eingang, verbunden mit Spülluft, geöffnet. Obwohl man für die Spülluft eine Druckluftquelle vorsehen kann, ist es günstiger, nur eine Öffnung in Verbindung mit der Umgebung anzuordnen. Da die Kammer jederzeit unter einem Unterdruck steht, entweder vom Eingang verbunden mit einer Unterdruckquelle selber oder vom Abtransportkanal, der ebenfalls mit einer Unterdruckquelle verbunden ist, wird durch eine Öffnung aus der Umgebung Luft angesaugt. Dieser angesaugte Luftstrom reicht aus, um das angesammelte Material in den Transportkanal zu befördern. Der Vorteil dieser Methode ist, dass die Öffnung, verbunden mit der Ausscheidungsstelle, nicht geschlossen werden muss. Die Ausscheidungsstelle wird dadurch permanent abgesaugt. Die Einflüsse auf die Ausscheidungsstelle durch Unterbrechungen in der Absaugung oder durch Schwankungen in der Absaugleistung werden dadurch eliminiert.

Das aufgefangene Material wird aus der Auffangkammer entfernt und via einem eigenen Kanal weitergeleitet, entweder zu einer Sammelstelle für wieder verwendbaren Abfall, wo alle Kardenabfälle dieser Art gesammelt werden oder zurückgeleitet, um an einer geeigneten Stelle im Prozess wieder eingeführt zu werden. Vorzugsweise wird ein separater Luftstrom als Spülluft über den Boden der Auffangkammer geleitet, damit auch der Abtransport von schwereren Teilen garantiert ist und der Vorgang zeitlich verkürzt werden kann. Der Materialausgang und eventuell die Spülluftöffnung werden wieder geschlossen und der Eingang, verbunden mit der Ausscheidungsstelle, und der Ausgang, verbunden mit einer Unterdruckquelle, werden wieder geöffnet.

Vorzugsweise ist der Boden des Auffangbehälters so konstruiert, dass die Schmutzteilchen in einer Rille gesammelt werden, wobei die Form der Rille an die Öffnungen für die Spülluft und der Abtransport angepasst ist..

Die intermittierende Absaugung des Abgangs aus der Abgangsvorrichtung hat vor allem einen Vorteil bei grösseren Anlagen, die aus mehreren Karden bestehen, die je eine Abgangsvorrichtung haben. Wenn jede Abgangsvorrichtung permanent separat abgesaugt wird, dann ist die gesamte Absaugleistung höher und die separate Entsorgung wird dadurch teuerer. Mit einer intermittierenden Absaugung muss die Absaugleistung nur für eine oder einige der Karden ausreichen und kann kostengünstig aufgebaut werden.

Falls notwendig, kann die Abgangsvorrichtung auch derart ausgelegt werden, dass mehrere Ausscheidungsstellen getrennt aufgefangen werden. Zum Beispiel eine getrennte Aufnahme von Reinigerschachtabgang und Vorreisserabgang kann durch eine Dreikammer-Abgangsvorrichtung realisiert werden, wobei die mittlere Kammer von den zwei übrigen Kammern mittels luftdurchlässiger Wände abgetrennt ist. Die mittlere Kammer ist mit einer Unterdruckquelle verbunden und die äussere Kammer ist entweder für die Aufnahme vom Vorreisserabgang oder vom Reinigerschachtabgang vorgesehen. Am einfachsten werden die zwei Kammern gleichzeitig geleert, allerdings via getrennte Kanäle.
Fig. 1. schematische Darstellung einer Karde
Fig. 2. schematische Darstellung der Abgangsvorrichtung gemäss Erfindung von oben Figur 2a und von der Seite Figur 2b gezeigt.

Figur 1 zeigt eine Wanderdeckelkarde 1, z. B. die Rieter Karde C60 mit einer Arbeitsbreite von 1,5 Metern, mit einem Reinigerschacht 9. Faserflocken werden durch Transportkanäle (nicht gezeigt) durch die verschiedenen Putzereiprozessstufen transportiert und schlussendlich in den Reinigerschacht der Karde zugeführt. Der Reinigerschacht besteht aus einem oberen Schachtteil 10 und einem unteren Schachtteil 13. Zwischen den beiden Schachtteilen befindet sich eine Auflöse- oder Öffnerwalze, die mittels einer Speisevorrichtung 11 angespeist wird. An der Öffnerwalze können Reinigungselemente 12 angeordnet sein, die für die Ausscheidung von Schmutzteilchen sorgt. Allerdings ist hier nicht eine strikt selektive Reinigung vorhanden, daher können auch Gutsfasern mit ausgeschieden werden.
Diese werden in einem Absaugkanal aufgefangen und weitergeleitet.

Der Reinigerschacht gibt die Faserflocken dann als Watte an die Karde weiter. Die Speisevorrichtung 7 speist die Faserflocken zu den Vorreissem 6. Die Vorreisser öffnen die Faserflocken und entfernen einen Teil der Schmutzpartikel. Die letzte Vorreisserwalze übergibt die Fasern an die Kardentrommel 2. Die Kardentrommel 2 arbeitet mit den Deckeln 4 zusammen und parallelisiert hierbei die Fasern noch weiter. Die Deckel werden gereinigt durch eine Deckelreinigung 5. Nachdem die Fasern zum Teil mehrere Umläufe auf der Kardentrommel durchgeführt haben, werden sie von der Abnehmerwalze 3 von der Kardentrommel abgenommen, der Quetschwalze 8 zugeführt und schliesslich als Kardenband in einem Kannenstock in einer Kanne abgelegt (nicht gezeigt). Die Ausscheidungsstellen sind normalerweise mit der Maschinenabsaugung (25, Figur 2) verbunden.

Alle Ausscheidungsstellen, mit einem Stern in der Zeichnung markiert, können an der getrennten Abfallentsorgung gemäss Erfindung angeschlossen werden.
Figur 2a und b zeigen schematisch ein Beispiel, wie die Abfallvorrichtung 16 in der Karde 1 mit Schacht 9 untergebracht werden kann. Figur 2a zeigt dabei eine Seitenansicht und Figur 2b eine Ansicht von oben. Abfallentsorgung und Karde oder Reinigerschacht sind nicht im Verhältnis zueinander gezeichnet.

In diesem Beispiel ist die Abfallvorrichtung 16 mit zwei Kammern 22, 23 ausgestattet, die durch eine schräggestellte luftdurchlässige Wand 21 getrennt werden. Diese luftdurchlässige Wand kann z. B. ein Filter, gespannt auf einen Rahmen sein.

Für eine optimale Wirkung der Abfallvorrichtung sind drei Faktoren massgebend: Die luftdurchlässige Wand hat eine möglichst grosse Oberfläche, die Luft kann optimal von dieser Oberfläche Gebrauch machen und die Schmutzteilchen behindern keine der Absaugvorgänge.

Vorzugsweise ist die luftdurchlässige Wand daher im Wesentlichen vertikal angeordnet, damit sich kein Abfall auf der Wand absetzen kann. Dadurch, dass die luftdurchlässige Wand nicht ganz gerade in dem Behälter angebracht wird, sondern in einem leichten Winkel, kann die Möglichkeit, dass sich Teilchen absetzen noch weiter verringert werden und die filternde Oberfläche bleibt optimiert.
Dadurch, dass der Ausgang, verbunden mit der Unterdruckquelle, so weit wie möglich entfernt vom Eingang, verbunden mit der Ausscheidungsstelle, entfernt angeordnet wird, wird erreicht, dass der angesaugte Luftstrom nicht einen verkürzten Weg über die luftdurchlässige Wand wählt, sondern die ganze Oberfläche benutzt. Da die Unterdruckquelle gleichzeitig der Absaugkanal für die übrige Ausscheidungsstelle der Karde sein kann, liegt diese unter Umständen an der falschen Seite, um einen optimalen Eingang zu formen. In Figur 2 wird daher eine Alternative gezeigt, den Ausgang, verbunden mit der Unterdruckquelle, mittels einem Kanal zu verlängern, kann ein gleicher Effekt erreicht werden, wie wenn der Ausgang der Wand gegenüber angeordnet wäre.

Der Eingang 17 ist zum Beispiel mit einer Ausscheidungsstelle 24 in der Karde verbunden. Diese laufen meistens als Kanal über die Arbeitsbreite der Karde, wie aus Figur 2b ersichtlich ist. Der Eingang ist derart angeordnet, dass auch die Schwerkraft für das Abtrennen der Schmutzteilchen mitverantwortlich sein kann, und dass die abgesetzte Teilchen nicht wieder aufwirbeln. Für das Erzeugen des Unterdrucks ist die zweite Kammer 22 mit der Zentralabsaugung via Ausgang 20 verbunden.

Die Kanalverbindungen können mit Trennstellen ausgebildet werden, wodurch ein einfaches Herausnehmen der Vorrichtung gewährleistet wird. Dafür kann die Vorrichtung zusätzlich auf Rädern oder auf Schienen laufen, damit das Herausnehmen vereinfacht wird.

Vorzugsweise kann auch noch an den Auffangkammern der Abfallvorrichtung eine Möglichkeit vorgesehen werden für manuelle Probeentnahme, damit die Abfallzusammenstellung beurteilt werden kann.

## Patentansprüche

1. Karde (1) mit einer Abgangsvorrichtung (16), für das separate Auffangen von ausgeschiedenem Material, wobei mindestens eine, einem Vorreisser (6) und/oder Reinigerschacht (9) zugeordnete, Ausscheidungsstelle (24) via der Abgangsvorrichtung (16) mit einer Unterdruckquelle (25) in Verbindung steht, **dadurch gekennzeichnet, dass** die Abgangsvorrichtung (16) als Behälter mit mindestens zwei Kammern (22, 23), getrennt durch eine luftdurchlässige Wand (21), gebildet ist, und dass die mindestens eine Ausscheidungsstelle (24) mit einer ersten Kammer (23) und die Unterdruckquelle (25) mit einer zweiten Kammer (22) verbunden ist.

2. Karde (1) mit einer Abgangsvorrichtung (16) nach Anspruch 1, wobei die luftdurchlässige Wand (21) vertikal angeordnet ist.

3. Karde (1) mit einer Abgangsvorrichtung (16) nach Anspruch 1 oder 2, wobei die luftdurchlässige Wand (21) schräg geneigt angeordnet ist, derart, dass kein Schmutzteilchen auf der Wand (21) aufliegen kann.

4. Karde (1) mit einer Abgangsvorrichtung (16) nach einem der vorangehenden Ansprüche, wobei ein Teilbereich, in dem das ausgeschiedene Material zurückgehalten wird, mit einem Abtransportkanal (19) verbunden ist, wobei die Öffnung (18) zu diesem Kanal (19) mit Mittel zum Verschliessen ausgestattet ist.

5. Karde (1) mit einer Abgangsvorrichtung (16) nach einem der vorangehenden Ansprüche, wobei der Teilbereich, in dem das ausgeschiedene Material zurückgehalten wird, mit einem verschliessbaren Eingang für Spülluft verbunden ist.

6. Karde (1) mit einer Abgangsvorrichtung (16) nach einem der vorangehenden Ansprüche, wobei der Verbindung (20) mit der Unterdruckquelle (25) Mittel zum Verschliessen der Verbindung (20) zugeordnet sind.

7. Karde (1) mit einer Abgangsvorrichtung (16) nach einem der vorangehenden Ansprüche, wobei die Mittel zum Verschliessen der einzelnen Öffnungen (17, 18, 20) ein Regel und/oder ein Steuersystem zugeordnet ist.

8. Karde (1) mit einer Abgangsvorrichtung (16) nach einem der vorangehenden Ansprüche, wobei zwischen der luftdurchlässigen Wand (21) und der Unterdruckdruckquelle (25) in der Abgangsvorrichtung (16) ein Teilraum angeordnet ist, der eine Entweichung des Luftstroms von der Ausscheidungsstelle (24) über die ganze Oberfläche der luftdurchlässigen Wand (21) gewährleistet.

9. Karde (1) mit einer Abgangsvorrichtung (16) nach einem der vorangehenden Ansprüche, wobei die luftdurchlässige Wand (21) ein Rahmen mit einem Filtertuch ist.

10. Karde (1) mit einer Abgangsvorrichtung (16) nach einem der vorangehenden Ansprüche, wobei die Abgangsvorrichtung (16) mit mehreren luftdurchlässigen Wänden (21) und Ausgängen (18), verbunden mit Abtransportkanälen (19), ausgebildet ist, derart dass der Abgang von mehreren Ausscheidungsstellen (24) separat aufgefangen und weitertransportiert werden kann.

## Claims

1. A carding device (1) comprising a discard unit (16) for the separate capture of separated material, wherein at least one separation point (24) is connected to a negative pressure source (25) via the discard unit (16), and the separation point (24) is allocated to the licker-in unit (6) and/or the cleaning duct (9), **characterised in that** the discard unit (16) is configured as a container comprising at least two chambers (22, 23) with an air-permeable wall between the chambers (22, 23), and that the at least one separation point (24) is connected to a first chamber (23) and the negative pressure source (25) is connected to a second chamber (22).

2. The carding device (1) comprising a discard unit (16) according to claim 1, wherein the air-permeable wall (21) is arranged vertically.

3. The carding device (1) comprising a discard unit (16) according to claim 1 or 2, wherein the air-permeable wall (21) is arranged so that it is obliquely inclined in such a manner that no dirt particles can rest on the wall (21).

4. The carding device (1) comprising a discard unit (16) according to any one of the preceding claims, wherein the partial region in which the ejected material is retained is connected to the removal channel (19) wherein the opening (18) to this channel (19) is fitted with means for closing.

5. The carding device (1) comprising a discard unit (16) according to any one of the preceding claims, wherein the partial region in which the ejected material is retained in connected to a closable inlet for scavenging air.

6. The carding device (1) comprising a discard unit (16) according to any one of the preceding claims, wherein means for closing the connection (20) are allocated to the connection (20) to the negative pressure source (25).

7. The carding device (1) comprising a discard unit (16) according to any one of the preceding claims, wherein a regulator and/or a control system is allocated to the means for closing the individual openings (17, 18, 20).

8. The carding device (1) comprising a discard unit (16) according to any one of the preceding claims, wherein located between the air-permeable wall (21) and the negative pressure source (25) in the discard unit (16) is a partial space which ensures that the air stream from the separation point (24) escapes over the entire surface of the air-permeable wall (21).

9. The carding device (1) comprising a discard unit (16) according to any one of the preceding claims, wherein the air-permeable wall (21) is a frame with a filter cloth.

10. The carding device (1) comprising a discard unit (16) according to any one of the preceding claims, wherein the discard unit (16) is configured with a plurality of air-permeable walls (21) and outlets (18) connected to removal channels in such a manner that the waste from a plurality of separation points (24) can be captured separately and transported further.

## Revendications

1. Carde (1) comprenant un dispositif de sortie (16), pour la réception séparée de matériau éliminé, dans laquelle au moins un poste d'élimination (24) associé à un briseur (6) et/ou un conduit de nettoyage (9), est en liaison avec une source de dépression (25) par le biais du dispositif de sortie (16), **caractérisée en ce que** le dispositif de sortie (16) est réalisé sous forme de récipient comprenant au moins deux chambres (22, 23), séparées par une paroi perméable à l'air (21), et **en ce que** l'au moins un poste d'élimination (24) est connecté à une première chambre (23) et la source de dépression (25) est connectée à une deuxième chambre (22).

2. Carde (1) comprenant un dispositif de sortie (16) selon la revendication 1, dans laquelle la paroi perméable à l'air (21) est disposée verticalement.

3. Carde (1) comprenant un dispositif de sortie (16) selon la revendication 1 ou 2, dans laquelle la paroi perméable à l'air (21) est inclinée en biais de telle sorte qu'aucune particule de saleté ne puisse reposer sur la paroi (21).

4. Carde (1) comprenant un dispositif de sortie (16) selon l'une quelconque des revendications précédentes, dans laquelle une région partielle, dans laquelle le matériau éliminé est retenu, est connectée à un canal d'évacuation (19), l'ouverture (18) dans ce canal (19) étant munie de moyens de fermeture.

5. Carde (1) comprenant un dispositif de sortie (16) selon l'une quelconque des revendications précédentes, dans laquelle la région partielle dans laquelle le matériau éliminé est retenu, est connectée à une entrée pouvant être fermée pour l'air de purge.

6. Carde (1) comprenant un dispositif de sortie (16) selon l'une quelconque des revendications précédentes, dans laquelle la connexion (20) à la source de dépression (25) est associée à des moyens pour fermer la connexion (20).

7. Carde (1) comprenant un dispositif de sortie (16) selon l'une quelconque des revendications précédentes, dans laquelle les moyens pour fermer les ouvertures individuelles (17, 18, 20) sont associés à un système de régulation et/ou de commande.

8. Carde (1) comprenant un dispositif de sortie (16) selon l'une quelconque des revendications précédentes, dans laquelle, entre la paroi perméable à l'air (21) et la source de dépression (25), on dispose dans le dispositif de sortie (16) un espace partiel qui garantit un échappement du flux d'air depuis le poste d'élimination (24) sur toute la surface de la paroi perméable à l'air (21).

9. Carde (1) comprenant un dispositif de sortie (16) selon l'une quelconque des revendications précédentes, dans laquelle la paroi perméable à l'air (21) est un cadre muni d'une toile filtrante.

10. Carde (1) comprenant un dispositif de sortie (16) selon l'une quelconque des revendications précédentes, dans laquelle le dispositif de sortie (16) est réalisé avec plusieurs sorties (18) et parois perméables à l'air (21), en liaison avec des canaux d'évacuation (19), de telle sorte que la sortie de plusieurs postes d'élimination (24) puisse être reçue séparément et convoyée.
